# EUROPÄISCHE PATENTSCHRIFT

(11) **EP 2 611 570 B1**
(45) Veröffentlichungstag und Bekanntmachung des Hinweises auf die Patenterteilung: **16.11.2016**
(21) Anmeldenummer: 11749189.4
(22) Anmeldetag: 30.08.2011
(51) Int. Cl.: B24B 1/00, B24B 5/22, B23Q 11/00, F16F 15/26, B24B 5/35, B24B 5/42, B24B 41/00

(54) **VERFAHREN ZUM SPITZENLOSEN RUNDSCHLEIFEN EINES WERKSTÜCKS**
METHOD FOR CENTRELESS CYLINDRICAL GRINDING OF A WORKPIECE
PROCÉDÉ DE RECTIFICATION CYLINDRIQUE SANS CENTRE D'UNE PIÈCE

(30) Priorität: 01.09.2010 DE 102010036065
(43) Veröffentlichungstag der Anmeldung: 10.07.2013
(73) Patentinhaber: Erwin Junker Grinding Technology a.s., 27601 Mélník (CZ)
(72) Erfinder: JUNKER, Erwin, 77815 Bühl (DE); MÜLLER, Hubert, 77787 Nordrach (DE)
(74) Vertreter: Leske, Thomas
(86) Internationale Anmeldenummer: PCT/EP2011/064879
(87) Internationale Veröffentlichungsnummer: WO 2012/028604

(56) Entgegenhaltungen:
- CN-Y- 201 283 519
- GB-A- 2 206 299
- JP-A- 56 056 373

## Beschreibung

Die Erfindung betrifft ein Verfahren zum Rundschleifen eines einteiligen Werkstücks nach dem Oberbegriff des Anspruchs 1 und ein System zur Durchführung dieses Verfahrens nach dem Oberbegriff des Anspruchs 3 (siehe z.B. CN 201283519Y), wobei die Kontur des Werkstücks nach einer durchgehenden Längsachse definiert ist und neben einem ersten, zu dieser Längsachse zylindrischen Längenbereich auch einen zweiten Längenbereich aufweist, in dem die radiale Massenverteilung in Bezug auf die Längsachse ungleichmäßig ist.

Werkstücke dieser Art sind bekannt. Sie sind nach der Maßgabe einer durchgehenden Längsachse konturiert, wobei diese Längsachse zugleich eine Mittelachse und eine Rotationsachse im späteren Betrieb ist. Sie haben aber nur teilweise einen oder mehrere Längenabschnitte von zylindrischem Querschnitt, die in Bezug auf die Längsachse rotationssymmetrisch sind. In einem anderen Längenbereich ist die radiale Massenverteilung ungleichmäßig, weil die radiale Umfangskontur exzentrisch oder auf andere Weise nicht rotationssymmetrisch zu der Längsachse ist. Das bekannteste Beispiel für derartige Werkstücke sind die Ausgleichswellen in modernen Antriebsmotoren, insbesondere von Kraftfahrzeugen. Die zunehmende Verwendung derartiger Ausgleichswellen ergibt sich aus den einander widersprechenden Forderungen nach der Laufruhe dieser Motoren sowie auch nach geringen Verbrauchsdaten und dem Leichtbau im Allgemeinen. Die Verwendung von Ausgleichswellen ist aber nicht nur auf die Antriebsmotoren von Kraftfahrzeugen beschränkt, sondern besteht auch bei Kompressoren und anderen technischen Gebieten.

Im Betriebsjargon der Praktiker werden solche Werkstücke als "unwuchtig" bezeichnet. Damit ist gemeint, dass ein für sich allein rotierendes Werkstück dieser Art Unwuchtprobleme mit sich bringt, indem die Rotationsbewegung ungleichförmig ist und durch Schwingungen oder Schlagbewegungen gestört wird. Mit der zunehmenden Verwendung von Ausgleichswellen und ähnlichen Werkstücken entstand die Forderung, die genannten Werkstücke trotz ihres Unwuchtverhaltens in einem wirtschaftlichen Fertigungsprozess zumindest in ihren zylindrischen und rotationssymmetrischen Längenbereichen hochgenau zu schleifen.

Es sind schon verschiedene Überlegungen angestellt worden, diese Forderung mit den bekannten Mitteln der Schleiftechnik zu erfüllen. Die Kenntnisse der Anmelderin hierüber setzen sich aus ihrer eigenen betrieblichen Praxis, aus Überlegungen zu eigenen Versuchen sowie aus Fachgesprächen zusammen, wie sie bei Fachtagungen, Ausstellungen und ähnlichen Anlässen üblicherweise zustande kommen. Eine Dokumentation oder Veröffentlichung hierzu ist aber nicht bekannt.

So wurde daran gedacht, die genannten Werkstücke in ihrem zweiten Längenbereich gezielt mit einem erheblichen Aufmaß in der Weise herzustellen, dass eine Annäherung an eine Rotationssymmetrie und damit ein ruhiger Rundlauf zu erwarten gewesen wäre. Nach dem Schleifen wäre das übermäßige Aufmaß zu entfernen gewesen. Ein solches Schleifverfahren wäre aber nicht nur sehr aufwändig und teuer, sondern würde auch eine Qualitätsminderung mit sich bringen. Denn nach dem Schleifen, das eine Feinbearbeitung darstellt, würde ein Abdrehen- oder Fräsen zu einem Verziehen des Werkstückes führen, so dass die erforderlichen Maß- und Formtoleranzen nicht eingehalten werden könnten.

Der Gedanke, diese schwierigen Werkstücke durch Einspannen zwischen Spitzen zu schleifen, musste verworfen werden. Es war zu erwarten, dass die genannten Werkstücke aufgrund ihrer Instabilität und der Werkstückgeometrie nur mit erheblichem Aufwand zwischen Spitzen zu schleifen waren. Beispielsweise hätte ein axialer Anpressdruck, wie er beim Schleifen zwischen Spitzen in der Regel auftritt, zu einer Verformung gerade des weichen exzentrischen zweiten Längenbereiches geführt.

Schließlich kam auch das bewährte Verfahren zum spitzenlosen Rundschleifen in Frage. Hierbei liegen aber bisher fast ausnahmslos Erfahrungen mit vollständig rotationssymmetrischen Werkstücken vor. Daher war es bekannt, dass eine stärkere Unwucht der Werkstücke diesen Schleifprozess sehr schwierig oder sogar undurchführbar macht. Ein "unwuchtiges" Werkstück wird beim spitzenlosen Rundschleifen nicht nur ungleichmäßig rotieren, also keine gleichförmige Rotationsbewegung zustande kommen lassen. Das bedeutet zunächst schon ein ungenaues Schleifergebnis. Es musste sogar damit gerechnet werden, dass die ungleichmäßige Rotationsbewegung sogar den Antrieb des Werkstücks durch die Regelscheibe verhindert, so dass der Rotationsantrieb des Werkstücks gar nicht erst entsteht. Die Verhältnisse im Schleifspalt sind bekanntlich so diffizil, dass die Regelscheibe nur dann ein ausreichendes Drehmoment auf das Werkstück übertragen kann, wenn dieses im Großen und Ganzen auch hinsichtlich der Massenverteilung rotationssymmetrisch ist. Falls der Antrieb aber schon von vornherein nicht prozesssicher ist, kommt ein spitzenloses Rundschleifen für diese Werkstücke überhaupt nicht in Frage.

Das Dokument CN 201283519Y beschreibt ein Verfahren zum Schleifen eines einteiligen Werkstücks, wobei der Bereich mit ungleichmäßiger Massenverteilung durch ein axial aufgeschobenes Ausgleichsgewicht ausgeglichen wird.

Der Erfindung liegt die Aufgabe zugrunde, ein Verfahren zum Rundschleifen anzugeben, mit dem der zylindrische und rotationssymmetrische erste Längenbereich der genannten "unwuchtigen" Werkstücke mit großer Genauigkeit in einer für die wirtschaftliche Massenfertigung geeigneten Weise geschliffen werden kann.

Die Lösung dieser Aufgabe besteht in der Gesamtheit der Verfahrensschritte gemäß dem Anspruch 1 und dem in Anspruch 3 beschriebenen System zur Durchführung der Verfahrensschritte.

Es wird also zunächst an dem genannten Werkstück eine Ausgleichsmasse befestigt und danach der zylindrische erste Längenbereich zumindest in einem ersten Längenabschnitt nach dem Verfahren des spitzenlosen Rundschleifens geschliffen.

Das Verfahren gemäß der Erfindung hat den Vorteil, dass die üblichen und bekannten Maschinen zum spitzenlosen Rundschleifen verwendet werden können, vgl. hierzu z.B. Dubbel, Taschenbuch für den Maschinenbau, 18. Auflage, Seiten T89/T90. Das spitzenlose Rundschleifen ist im vorliegenden Fall auch deshalb von Vorteil, weil beispielsweise die genannten Ausgleichswellen in großen Stückzahlen hergestellt werden und schon als geschmiedete oder gegossene Rohlinge und nach der spanenden Fertigung von sehr gleichmäßiger Beschaffenheit sind. Auch die Unwucht der einzelnen Ausgleichswellen liegt damit in einem verhältnismäßig engen Rahmen. Es kann also mit einem einzigen Typ des Ausgleichsgewichtes eine wirtschaftliche Verfahrensweise erzielt werden, die einen hohen Automatisierungsgrad zulässt.

Wenn die einzelnen Werkstücke sich stärker voneinander unterscheiden, ist es auch möglich, ihre Restunwucht vor dem Schleifen zu messen und je nach Bedarf unterschiedliche Ausgleichsmassen an den Werkstücken anzubringen. Auf diese Weise kann die Qualität des Schleifvorganges noch weiter optimiert werden. Die Ausgleichsmassen werden in der Regel lösbar an den Werkstücken befestigt. Sie müssen aber nicht sofort nach Beendigung des Rundschleifens wieder entfernt werden, sondern können auch noch für weitere Fertigungsvorgänge von Vorteil sein. Beispielsweise kann eine entsprechend dimensionierte und geformte Ausgleichsmasse auch als Griffteil für einen Verkettungsautomaten oder einen Montagevorgang herangezogen werden. Ferner kann die Ausgleichsmasse zur Stabilisierung des Werkstücks in weiteren Transport- und Bearbeitungsvorgängen nützlich sein.

Es versteht sich, dass in der Serienfertigung bei der Verwendung eines einzigen Typs einer Ausgleichsmasse ein vollständiger Ausgleich im exakten physikalischen Sinne nicht in jedem Fall zustande kommt. Es reicht für die Belange der Praxis aber aus, wenn die noch verbleibende Unwucht auf einen sehr kleinen Wert reduziert ist.

Zum schnellen Verständnis der Anmeldung sei noch ergänzt, dass der Anspruch 1 die folgende Begriffsbestimmung voraussetzt. Der erste oder zweite "Längenbereich" ist die Summe der einzelnen ersten und zweiten Längenabschnitte, die sich an dem Werkstück befinden. Beispielsweise hat die in den Figuren 1 und 2 dieser Anmeldung beispielhaft dargestellte Ausgleichswelle drei erste Längenabschnitte, welche im späteren Betrieb als Lager dienen können und die zusammen den ersten Längenbereich bilden. Entsprechendes gilt für den zweiten, nicht rotationssymmetrischen Längenbereich. Es müssen also nicht in jedem Fall alle ersten Längenabschnitte des ersten Längenbereichs geschliffen werden.

Für den Fall l dass die Ausgleichsmasse nur für den Vorgang des Schleifens selbst in Frage I kommt ist die Ausgleichsmasse lösbar befestigt und wird wieder entfernt, sobald dessen erster Längenbereich so weit wie erforderlich durch spitzenloses Rundschleifen geschliffen worden ist.

Die Sicherung des Ausgleichsgewichtes kann in einem federbelasteten Druckbolzen bestehen, aber auch durch eine oder mehrere Schraubverbindungen gebildet sein, ferner durch federnde Rastglieder, eine Vorrichtung zum Aufklipsen, eine Magnetverbindung oder eine mehrteilige Ausführung des Ausgleichgewichtes, bei der dann seitlich angesetzte Spannringe die Einzelteile im aufgesetzten Zustand zusammenhalten.

Wenn an dem zu schleifenden Werkstück zwei und mehr rotationssymmetrische erste Längenabschnitte geschliffen werden sollen, kann das Schleifen mit einer spitzenlosen Rundschleifmaschine erfolgen, die für jeden einzelnen Längenabschnitt je einen eigenen Schleifsatz aufweist, der aus Regelscheibe, Schleifscheibe und Auflagelineal besteht. Auf diese Weise können die sämtlichen ersten Längenabschnitte gleichzeitig geschliffen werden.

Für die Kombination eines bestimmten hier in Rede stehenden Werkstücks mit seiner zugehörigen Ausgleichsmasse gibt es verschiedenste Möglichkeiten, die Ausgleichsmasse in Form eines angepassten Ausgleichskörper mit dem Werkstück zumindest für die Dauer des Schleifvorganges zusammenzufügen. Da diese zusammengefügte Baugruppe dann der Schleifmaschine zugeführt wird, wird die Einheit aus Werkstück und Ausgleichskörper als ein System bezeichnet, das an die Beschaffenheit des Werkstücks und die jeweilige Schleifaufgabe angepasst ist. Dieses System stellt eine wichtige Baugruppe dar, die als gemeinsame Einheit zumindest durch die Schleifmaschine hindurch läuft und in vielen Fällen auch noch weiter zusammen bestehen kann.

Eine Eigenschaft dieses Systems ist, dass der Ausgleichskörper lösbar an dem Werkstück angebracht ist.

In einfachen Fällen und bei geringer Stückzahl wird man das Ausgleichsgewicht einzeln und von Hand an dem Werkstück anbringen. Wenn aber die Voraussetzungen für die Massenfertigung bestehen, ist es sinnvoller, wenn das Zusammensetzen und gegebenenfalls Lösen des Systems selbsttätig innerhalb der Vorrichtung oder in unmittelbarer Funktionsverbindung mit demselben erfolgt. Auf diese Weise kann eine kombinierte Behandlungsstation ins Auge gefasst werden, zu der die im Vorbearbeitungszustand befindlichen Werkstücke auf einem Förderband herangebracht und durch Ladeportale vom Förderband in eine Montagestation und von dort wieder zu der Maschine zum spitzenlosen Rundschleifen verbracht werden. Auch der Rücktransport der fertig geschliffenen Werkstücke zum Förderband erfolgt durch Ladeportale, wobei gegebenenfalls noch eine Station zur Demontage der Ausgleichgewichte vorgesehen werden kann.

Die Erfindung wird anschließend in Ausführungsbeispielen anhand von Zeichnungen noch näher erläutert. In den Figuren ist das Folgende dargestellt:
Figur 1 zeigt zwei Seitenansichten auf ein Werkstück, das nach dem Vorschlag der Erfindung geschliffen werden soll; dabei ist das Werkstück in der unteren Seitenansicht gegenüber der oberen Seitenansicht um 90° um seine Längsachse gedreht.
Figur 2 ist eine der Figur 1 entsprechende Darstellung, wobei ein die Ausgleichsmasse bildender Ausgleichskörper auf einen zweiten Längenabschnitt aufgesetzt ist.
Figur 3 stellt eine teilweise geschnittene Ansicht in der Richtung der Linie A-A aus Figur 2 dar.
Figur 4 ist eine schematisch gehaltene Ansicht von oben auf eine Schleifmaschine, mit der sämtliche rotationssymmetrische Längenbereiche des Werkstücks gleichzeitig geschliffen werden.
Figur 5 zeigt eine zu Figur 4 gehörende Seitenansicht.
Figur 6 verdeutlicht das Prinzip einer kombinierten Bearbeitungsstation, in der das erfindungsgemäße Verfahren vorteilhaft durchgeführt werden kann.

In Figur 1 ist in zwei Ansichten eine Ausgleichswelle dargestellt, wie sie bei modernen Verbrennungsmotoren zunehmend verwendet wird. Diese Ausgleichswelle ist ein gutes Beispiel für ein Werkstück 1, das vorteilhaft nach dem erfindungsgemäßen Verfahren geschliffen werden kann. Das Werkstück 1 hat eine durchgehende Längsachse 5, nach der die Kontur des Werkstücks 1 definiert ist. Im Vergleich zu der oberen Ansicht der Figur 1 ist die untere Ansicht um 90° um die Längsachse 5 gedreht. Wie aus dem Vergleich der beiden Ansichten nach Figur 1 hervorgeht, hat das Werkstück 1 erste Längenabschnitte 2a, 2b, 2c, welche zu der durchgehenden Längsachse 5 zylindrisch sind und später als Lagerstellen dienen können. Zwischen den rotationssymmetrischen ersten Längenabschnitten 2a und 2b befindet sich zweiter Längenabschnitt 3, der im Querschnitt von einer rotationssymmetrischen Kontur abweicht. Hierbei hat der zweite Längenabschnitt 3 eine exzentrische Kontur in der Form eines flachen Längssteges, der hier den Brückenabschnitt bildet und im radialen Abstand parallel zu der Längsachse 5 verläuft. Ein weiterer Längenabschnitt 23 hingegen hat einen Querschnitt von der Grundform eines Rechtecks, das zentrisch zu der Längsachse 5 verläuft. Die unterschiedlichen Längenabschnitte 2a, 2b, 2c und 3 sowie 23 sind durch Wangen 4 voneinander getrennt, wobei sich für die ersten Längenabschnitte 2a, 2b, 2c seitliche Anlageschultern ergeben.

Nach der Definition dieser Anmeldung bilden die ersten Längenabschnitte 2a, 2b, 2c zusammen den rotationssymmetrischen ersten Längenbereich des Werkstücks. Im zweiten Längenbereich ist die radiale Massenverteilung in Bezug auf die Längsachse 5 ungleichmäßig, so dass bei Rotation Unwucht entsteht.

Die Darstellung der Figur 2 entspricht der Darstellung der Figur 1, jedoch mit dem Unterschied, dass auf den zweiten Längenabschnitt 3 ein Ausgleichskörper 6 aufgesetzt ist. Wie sich im Zusammenhang der Figuren 2 und 3 ergibt, hat der Ausgleichskörper 6 die Grundform einer Kreisscheibe, die mit einer radial verlaufenden Ausnehmung 7 versehen ist. Die Querschnittskontur der Ausnehmung 7 hat die Grundform eines Rechtecks, wobei auf der einen Seite Gleitrippen 8 vorhanden sind. Auf der den Gleitrippen 8 gegenüberliegenden Breitseite der Ausnehmung 7 ist in einer abgestuften Bohrung 13 ein Druckbolzen 11 gleitend gelagert, der durch eine Schraubenfeder 12 in Richtung auf das Innere der Ausnehmung 7 vorgespannt ist.

Der Ausgleichskörper 6 wird mit seiner Ausnehmung 7 in der Aufschubrichtung 9 auf den zweiten Längenabschnitt 3 aufgesetzt, der als flacher Längssteg ausgebildet ist und die Grundform eines abgerundeten Rechtsecks hat. Die Schmalseite der Ausnehmung 7 bildet eine Anlageschulter 10, an der der Ausgleichskörper 6 anschlägt und in dieser Stellung durch den Druckbolzen 11 gesichert ist. Aus den Figuren 2 und 3 geht ohne Weiteres hervor, dass der Ausgleichskörper 6 ausgehend von der Längsachse 5 von innen nach außen auf den zweiten Längenabschnitt 3 aufgesetzt wird. Bei einer Rotation des Werkstücks 1 um seine durchgehende Längsachse 5 wird der Ausgleichskörper 6 somit durch die Zentrifugalkraft an den zweiten Längenabschnitt 3 zusätzlich angedrückt. Der Druckbolzen 11 dient somit zur Sicherung des Ausgleichsgewichts 6.

Das Werkstück 1 bildet zusammen mit dem Ausgleichskörper 6 eine gemeinsame Baugruppe oder ein System, das als Ganzes eine ausgewogene Massenverteilung in radialer Richtung hat. Das System ist somit im üblichen Sinne radial ausgewuchtet, wenn es um die durchgehende Längsachse 5 rotiert.

Anhand der Figuren 4 und 5 ist sodann veranschaulicht, wie das System in einer Vorrichtung zum spitzenlosen Rundschleifen geschliffen wird. Hierbei ist für jeden der ersten Längenabschnitte 2a, 2b, 2c ein eigener Schleifsatz vorgesehen, der in bekannter Weise aus einer Regelscheibe 15, einer Schleifscheibe 16 und einem Auflagelineal 19 besteht. Die genannten drei Teile bilden zusammen einen Schleifspalt, wie das in Figur 5 gezeigt ist. Die Regelscheibe 15 und die Schleifscheibe 16 rotieren dabei mit derselben Drehrichtung. Die Längsachse 5 des Werkstücks 1 wird dabei zu seiner Rotationsachse und befindet sich unterhalb einer Verbindungslinie, welche zwischen den Drehachsen 17a, 18a von Regelscheibe 15 und Schleifscheibe 16 gezogen wird. Das Werkstück 1 wird somit mit Sicherheit gegen das Auflagelineal 19 gedrückt, d.h. in den Schleifspalt hineingedrückt. Die Gruppen der Regelscheiben 15 und Schleifscheiben 16 befinden sich jeweils auf einer gemeinsamen Regelscheibenwelle 17 bzw. Schleifscheibenwelle 18 und sind durch entsprechende Distanzstücke auf dem richtigen, dem Werkstück 1 angepassten Abstand gehalten.

Es sei noch bemerkt, dass die Figuren des Ausführungsbeispiels lediglich das Prinzip der Erfindung verdeutlichen sollen. So muss z.B. der Ausgleichskörper 6 nicht unbedingt die Form einer Kreisscheibe haben; auch eine Walzenform, eine elliptische Querschnittsform oder eine andere Form kann zweckmäßig sein. In den Figuren ist hauptsächlich ein spitzenloses Rundschleifen nach dem Prinzip des Senkrecht-Einstechschleifens dargestellt. Die Erfindung ist jedoch nicht darauf beschränkt. Es können ebenso die anderen bekannten Verfahren zum spitzenlosen Rundschleifen in Betracht gezogen werden, wie etwa das Längs- oder Durchlaufschleifen oder das Schräg-Einstechschleifen.

Ebenso ist die in den Figuren 2 und 3 dargestellte Sicherung des Ausgleichgewichtes 6 durch einen federbelasteten Druckbolzen 11 nur eine von vielen Möglichkeiten. Mit demselben Erfolg könnten auch eine oder mehrere Schraubverbindungen, federnde Rastglieder, ein Aufklippsen, eine Magnetverbindung oder eine mehrteilige Ausführung des Ausgleichsgewichtes 6 in Frage kommen, bei der seitlich angesetzte Spannringe die Einzelteile im aufgeschobenen Zustand zusammenhalten.

Der Ausgleichskörper 6 kann in Handarbeit auf den zweiten I Längenabschnitt 3 aufgesetzt werden, wobei dann ein gabelartiges Zugwerkzeug 14 (Figur 3) zum Herausziehen des Druckbolzens 11 ausreichend ist. Es kann aber auch daran gedacht werden, den Vorgang des Zusammensetzens von Werkstück 1 und Ausgleichskörper 6 zu automatisieren und als weitere Funktion in die Schleifvorrichtung oder eine geeignete Zusatzstation zu dieser einzubauen. Dabei kann eine kombinierte Bearbeitungsstation von Vorteil sein, wie sie schematisch in Figur 6 dargestellt ist.

Gemäß Figur 6 werden auf einem Förderband 20 die Werkstücke 1 im vorbearbeiteten Zustand zunächst einer Montagestation 21 zugeführt. Dort wird in einem automatisierten Vorgang jedes Werkstück 1 mit seinem zugehörigen Ausgleichskörper 6 versehen, also das genannte System gebildet. Dieses wird sodann der spitzenlosen Rundschleifmaschine 22 zugeführt, in der entsprechend den Figuren 4 und 5 ein oder mehrere rotationssymmetrische Längenabschnitte 2a, 2b, 2c des Werkstücks 1 rundgeschliffen werden. Anschließend wird das System - bestehend aus dem Werkstück 1, das jetzt ein Fertigteil ist, und dem Ausgleichsgewicht 6 - wieder dem Förderband 20 und der nächsten Bearbeitungs- oder Montagestufe zugeführt. Dieser Abschluss des Schleifverfahrens ist dann sinnvoll, wenn das Ausgleichsgewicht 6 auch für den weiteren Verlauf der Fertigung vorteilhaft ist. Es ist auch denkbar, dass ohnehin erforderliche weitere Funktionsteile, die für die spätere Funktion des Werkstücks 1 erforderlich sind, schon beim Schleifen angebracht werden und zusätzlich als Ausgleichsgewicht entsprechend gestaltet werden. Sind solche Funktionen nicht gefragt, kann das Ausgleichsgewicht 6 auch unmittelbar nach dem Schleifen wieder von dem Werkstück 1 entfernt werden. Die Montagestation 21 muss dann durch eine Demontage-Station ergänzt werden.

Die Erfindung bringt den Vorteil mit sich, dass die üblichen und vorhandenen Maschinen zum spitzenlosen Rundschleifen unverändert verwendet werden können. Wenn nämlich das Ausgleichsgewicht 6 richtig bemessen und angeordnet ist, wird das Werkstück 1 im ruhigen Rundlauf in der Maschine rotieren, so dass ein gutes Schleifergebnis ohne Weiteres erzielbar ist.

### Liste der Bezugszeichen

- 1: Werkstück
- 2a, 2b, 2c: erste Längenabschnitte
- 3: zweiter Längenabschnitt
- 4: Wangen
- 5: Längsachse
- 6: Ausgleichskörper
- 7: Ausnehmung
- 8: Gleitrippen
- 9: Aufschubrichtung
- 10: Anlageschulter
- 11: Druckbolzen
- 12: Schraubenfeder
- 13: abgestufte Bohrung
- 14: Zugwerkzeug
- 15: Regelscheibe
- 16: Schleifscheibe
- 17: Regelscheibenwelle
- 17a: Drehachse
- 18: Schleifscheibenwelle
- 18a: Drehachse
- 19: Auflagelineal
- 20: Förderband
- 21: Montagestation
- 22: Maschine zum spitzenlosen Rundschleifen
- 23: weiterer Längenabschnitt

## Patentansprüche

1. Verfahren zum Rundschleifen eines einteiligen Werkstücks (1), dessen Kontur nach einer durchgehenden Längsachse (5) definiert ist und neben einem ersten, zu dieser Längsachse rotationssymmetrischen Längenbereich, der aus mehreren ersten Längenabschnitten (2a, 2b, 2c) besteht, die in Längsrichtung des Werkstücks (1) voneinander getrennt sind, einen zweiten Längenbereich aufweist, in dem die radiale Masseverteilung in Bezug auf die Längsachse (5) ungleichmäßig ist und der aus mehreren zweiten Längenabschnitten (3, 23) besteht, die in Längsrichtung des Werkstücks (1) voneinander getrennt sind, wobei erste Längenabschnitte (2a, 2b, 2c) und zweite Längenabschnitte (3, 23) einander abwechseln und mindestens ein zweiter Längenabschnitt (3) durch einen Brückenabschnitt gebildet ist, der sich zwischen zwei ersten Längenabschnitten (2a, 2b, 2c) und im radialen Abstand zu der Längsachse (5) erstreckt,
mit den Verfahrensschritten, dass auf dem Werkstück (1) ein eine Ausgleichsmasse bildender Ausgleichskörper (6) mit einer radial zu der Längsachse (5) verlaufenden Ausnehmung (7) auf den Brückenabschnitt aufgesetzt
und in der aufgesetzten Stellung gesichert wird, und danach der erste Längenbereich zumindest
in einem ersten Längenabschnitt durch Rundschleifen geschliffen wird,
**dadurch gekennzeichnet,**
**dass** der Ausgleichskörper (6) mit der radial zu der Längsachse (5) verlaufenden Ausnehmung (7) in einer radial zur Längsachse (5) verlaufenden Aufschubrichtung (9) auf
den Brückenabschnitt aufgesetzt wird und das Schleifen durch spitzenloses Rundschleifen erfolgt, wobei sich dieser erste Längenabschnitt (2a, 2b, 2c) in einem durch Regelscheibe (15), Schleifscheibe (16) und Auflagelineal (19) gebildeten Schleifspalt befindet.

2. Verfahren nach Anspruch 1, **dadurch gekennzeichnet, dass** für jeden der ersten Längenabschnitte (2a, 2b, 2c) ein eigener Schleifsatz zum spitzenlosen Rundschleifen mit Regelscheibe (15), Schleifscheibe (16) und Auflagelineal (19) vorgesehen wird und alle ersten Längenabschnitte (2a, 2b, 2c) gleichzeitig geschliffen werden.

3. System aus einem einteiligen Werkstück (1), dessen Kontur nach einer durchgehenden Längsachse (5) definiert ist und neben einem ersten rotationssymmetrischen Längenbereich, der aus mehreren ersten Längenabschnitten (2a, 2b, 2c) besteht, die in Längsrichtung des Werkstücks voneinander getrennt sind, auch einen: zweiten Längenbereich aufweist, in dem die radiale Massenverteilung in Bezug auf die Längsachse (5) ungleichmäßig ist und der aus mehreren Längenabschnitten (3, 23) besteht, wobei erste Längenabschnitte (2a, 2b, 2c)
und zweite Längenabschnitte (3, 23) einander abwechseln und mindestens ein zweiter Längenabschnitt (3) durch einen Brückenabschnitt gebildet ist, der sich zwischen zwei ersten Längenabschnitten (2a, 2b, 2c) und im radialen Abstand zu der Längsachse erstreckt, und aus mindestens einem eine Ausgleichsmasse bildenden Ausgleichskörper (6), der eine radial verlaufende Ausnehmung (7) aufweist, mit der er lösbar auf den Brückenabschnitt aufgesetzt werden kann, in der aufgesetzten Stellung gesichert werden kann und eine gleichmäßige radiale Massenverteilung des gesamten Werkstückes (1) bewirkt, zur Durchführung des Verfahrens nach den Ansprüchen 1 oder 2, **dadurch gekennzeichnet, dass** der Ausgleichskörper (6) mit der radial verlaufenden Ausnehmung (7) in einer radial zur Längsachse (5) verlaufenden Aufschubrichtung (9) auf den Brückenabschnitt aufgesetzt werden kann.

4. System nach Anspruch 3, **dadurch gekennzeichnet, dass** die Sicherung des Ausgleichskörpers (6) in einem federbelasteten Druckbolzen (11) besteht.

5. System nach Anspruch 3, **dadurch gekennzeichnet, dass** die Sicherung des Ausgleichskörpers (6) durch eine mehrteilige Ausführung des Ausgleichskörpers (6) erfolgt, wobei seitlich angesetzte Spannringe die Einzelteile im aufgesetzten Zustand zusammenhalten.

## Claims

1. Method for the cylindrical grinding of a one-piece workpiece (1), the contour of which is defined on the basis of a continuous longitudinal axis (5) and, in addition to a first longitudinal region that is rotationally symmetrical with respect to this longitudinal axis and consists of a plurality of first longitudinal portions (2a, 2b, 2c), which are separated from one another in the longitudinal direction of the workpiece (1), has a second longitudinal region in which the radial mass distribution is non-uniform with regard to the longitudinal axis (5) and which consists of a plurality of second longitudinal portions (3, 23) which are separated from one another in the longitudinal direction of the workpiece (1), wherein first longitudinal portions (2a, 2b, 2c) and second longitudinal portions (3, 23) alternate with one another and at least one second longitudinal portion (3) is formed by a bridge portion which extends between two first longitudinal portions (2a, 2b, 2c) and at a radial distance from the longitudinal axis (5), having the method steps whereby, on the workpiece (1), a balancing body (6) that forms a balancing mass is mounted on the bridge portion by way of a recess (7) extending radially to the longitudinal axis (5) and is secured in the mounted position, and subsequently the first longitudinal region is ground by cylindrical grinding at least in a first longitudinal portion, **characterized in that** the balancing body (6) is mounted on the bridge portion, by way of the recess (7) extending radially with respect to the longitudinal axis (5), in a mounting direction (9) extending radially to the longitudinal axis (5), and the grinding takes place by way of centreless cylindrical grinding, wherein this first longitudinal portion (2a, 2b, 2c) is located in a grinding gap formed by a regulating wheel (15), a grinding wheel (16) and a support rail (19).

2. Method according to Claim 1, **characterized in that**, for each of the first longitudinal portions (2a, 2b, 2c), a dedicated grinding set for centreless cylindrical grinding having a regulating wheel (15), a grinding wheel (16) and a support rail (19) is provided, and all first longitudinal portions (2a, 2b, 2c) are ground simultaneously.

3. System comprising a one-piece workpiece (1), the contour of which is defined on the basis of a continuous longitudinal axis (5) and, in addition to a first, rotationally symmetrical longitudinal region that consists of a plurality of first longitudinal portions (2a, 2b, 2c), which are separated from one another in the longitudinal direction of the workpiece, also has a second longitudinal region in which the radial mass distribution is non-uniform with regard to the longitudinal axis (5) and which consists of a plurality of longitudinal portions (3, 23), wherein first longitudinal portions (2a, 2b, 2c) and second longitudinal portions (3, 23) alternate with one another and at least one second longitudinal portion (3) is formed by a bridge portion which extends between two first longitudinal portions (2a, 2b, 2c) and at a radial distance from the longitudinal axis, and comprising at least one balancing body (6) that forms a balancing mass and has a radially extending recess (7) by way of which it can be mounted releasably on the bridge portion, can be secured in the mounted position, and effects uniform radial mass distribution of the entire workpiece (1), for carrying out the method according to Claim 1 or 2, **characterized in that** the balancing body (6) can be mounted on the bridge portion by way of the radially extending recess (7) in a mounting direction (9) extending radially to the longitudinal axis (5).

4. System according to Claim 3, **characterized in that** the means of securing the balancing body (6) consists of a spring-loaded pressure pin (11).

5. System according to Claim 3, **characterized in that** the securing of the balancing body (6) takes place by way of a multi-part configuration of the balancing body (6), wherein laterally applied clamping rings hold the individual parts together in the mounted state.

## Revendications

1. Procédé de rectification cylindrique d'une pièce monobloc (1), dont le contour est défini suivant un axe longitudinal continu (5) et qui, en plus d'une première région longitudinale à symétrie de révolution par rapport à cet axe longitudinal, qui se compose de plusieurs premières portions longitudinales (2a, 2b, 2c) qui sont séparées les unes des autres dans la direction longitudinale de la pièce (1), présente une deuxième région longitudinale dans laquelle la répartition de masse radiale est irrégulière par rapport à l'axe longitudinal (5) et qui se compose de plusieurs deuxièmes portions longitudinales (3, 23) qui sont séparées les unes des autres dans la direction longitudinale de la pièce (1), des premières portions longitudinales (2a, 2b, 2c) et des deuxièmes portions longitudinales (3, 23) étant disposées en alternance et au moins une deuxième portion longitudinale (3) étant formée par une portion de pont qui s'étend entre deux premières portions longitudinales (2a, 2b, 2c) et qui s'étend à distance radiale par rapport à l'axe longitudinal (5),
comprenant les étapes de procédé consistant à placer sur la pièce (1) un corps d'équilibrage (6) formant une masse d'équilibrage avec un évidement (7) s'étendant radialement par rapport à l'axe longitudinal (5) sur la portion de pont et à le fixer dans la position placée, puis à rectifier la première région longitudinale au moins dans une première portion longitudinale par rectification cylindrique,
**caractérisé en ce que**
le corps d'équilibrage (6) avec l'évidement (7) s'étendant radialement par rapport à l'axe longitudinal (5) est posé dans une direction de poussée (9) s'étendant radialement par rapport à l'axe longitudinal (5) sur la portion de pont et la rectification s'effectue par rectification cylindrique sans centre, cette première portion longitudinale (2a, 2b, 2c) se trouvant dans une fente de rectification formée par une meule de réglage (15), une meule de travail (16) et une réglette (19).

2. Procédé selon la revendication 1, **caractérisé en ce que** pour chacune des premières portions longitudinales (2a, 2b, 2c), un jeu de meules propre est prévu pour la rectification cylindrique sans centre avec une meule de réglage (15), une meule de travail (16) et une réglette (19) et toutes les premières portions longitudinales (2a, 2b, 2c) sont rectifiées en même temps.

3. Système constitué d'une pièce monobloc (1) dont le contour est défini suivant un axe longitudinal continu (5) et qui, en plus d'une première région longitudinale à symétrie de révolution, qui se compose de plusieurs premières portions longitudinales (2a, 2b, 2c) qui sont séparées les unes des autres dans la direction longitudinale de la pièce, présente également une deuxième région longitudinale dans laquelle la répartition de masse radiale est irrégulière par rapport à l'axe longitudinal (5) et qui se compose de plusieurs deuxièmes portions longitudinales (3, 23), des premières portions longitudinales (2a, 2b, 2c) et des deuxièmes portions longitudinales (3, 23) étant disposées en alternance et au moins une deuxième portion longitudinale (3) étant formée par une portion de pont qui s'étend entre deux premières portions longitudinales (2a, 2b, 2c) et qui s'étend à distance radiale par rapport à l'axe longitudinal,
et d'au moins un corps d'équilibrage (6) formant une masse d'équilibrage qui présente un évidement (7) s'étendant radialement, avec lequel il peut être posé de manière amovible sur la portion de pont, peut être fixé dans la position posée et provoque une répartition de masse radiale uniforme de l'ensemble de la pièce (1), pour mettre en oeuvre le procédé selon les revendications 1 ou 2, **caractérisé en ce que** le corps d'équilibrage (6) avec l'évidement (7) s'étendant radialement peut être posé sur la portion de pont dans une direction de poussée (9) s'étendant radialement par rapport à l'axe longitudinal (5).

4. Système selon la revendication 3, **caractérisé en ce que** la fixation du corps d'équilibrage (6) est effectuée par un boulon de pression sollicité par ressort (11).

5. Système selon la revendication 3, **caractérisé en ce que** la fixation du corps d'équilibrage (6) s'effectue par une réalisation en plusieurs parties du corps d'équilibrage (6), des bagues de serrage appliquées latéralement retenant ensemble les pièces individuelles dans l'état posé.
